# EUROPÄISCHE PATENTSCHRIFT

(11) **EP 0 502 408 B1**
(45) Veröffentlichungstag und Bekanntmachung des Hinweises auf die Patenterteilung: **10.08.1994**
(21) Anmeldenummer: 92103206.6
(22) Anmeldetag: 26.02.1992
(51) Int. Cl.: B65H 26/02

(54) **Verfahren und Vorrichtung zur Überwachung einer Bahn**
Method of and device for controlling webs
Procédé et appareil pour surveiller une bande continue

(30) Priorität: 05.03.1991 DE 4106901
(43) Veröffentlichungstag der Anmeldung: 09.09.1992
(73) Patentinhaber: GRAFOTEC KOTTERER GMBH, D-86420 Diedorf (DE)
(72) Erfinder: Öttl, Josef, Dipl.-Ing., W-8901 Diedorf (DE)
(74) Vertreter: Munk, Ludwig, Dipl.-Ing.

(56) Entgegenhaltungen:
- EP-A- 0 243 728
- DE-A- 2 701 992
- DE-A- 3 612 957
- DE-A- 3 822 497
- US-A- 5 072 414

## Beschreibung

Die Erfindung betrifft gemäß einem ersten Erfindungsgedanken ein Verfahren zur Überwachung einer Bahn in einer eine Bahn verarbeitenden Maschine, insbesondere in einer Druckmaschine, gemäß Oberbegriff des Anspruchs 1 und geht gemäß einem weiteren Erfindungsgedanken auf eine Vorrichtung zur Durchführung dieses Verfahrens gemäß Oberbegriff des Anspruchs 6.

Bisher wird mit einer fest eingestellten Bandbreite gearbeitet, die dementsprechend für alle Geschwindigkeiten der Bahn wirksam ist. Solange die Bahn innerhalb dieser Bandbreite vorhanden ist, passiert nichts. Sobald innerhalb der vorgegebenen Bandbreite keine Bahn mehr vorhanden ist, wird ein Steuerimpuls abgegeben, der in der Regel zum Abschalten der Maschine und/oder zum Fangen und/oder zum Trennen der Bahn verwendet wird (siehe z.B. DE-A-38 22 497 und DE-A-2701992). Nachteilig hierbei ist, daß die Bahn nicht bei jeder Geschwindigkeit gleich ruhig läuft, sondern vielfach zu Flattern neigt. Bei der in einer Druckmaschine zu bedruckenden Papierbahn ist dies in der Regel beim Bahneinzug und beim Anfahren der Maschine der Fall. Hierbei besteht daher die Gefahr, daß die Bahn bereits infolge ihrer Flatterbewegungen außerhalb der vorgesehenen Bandbreite, die zur Vermeidung von Totzeiten nicht zu groß sein darf, gelangt. Die Folge davon ist ein Fehlimpuls, d.h. die Anzeige eines Bahnrisses, ohne daß ein solcher tatsächlich vorliegt.

Eine Vergrößerung der Bandbreite würde zwar beim Einziehen der Bahn bzw. beim Anfahren der Maschine Fehlsignale vermeiden, jedoch bei normalem Betrieb mit voller Geschwindigkeit eine vergleichsweise große Ansprechträgheit verursachen, was unerwünscht ist. Man ist daher bisher zu Kompromissen genötigt, die jedoch beim Bahneinzug bzw. beim Anfahren der Maschine keine ausreichende Zuverlässigkeit gewährleisten und bei Normalbetrieb keine ausreichende Sicherheit garantieren.

Hiervon ausgehend ist es daher die Aufgabe der vorliegenden Erfindung, ein Verfahren und eine Vorrichtung gattungsgemäßer Art mit einfachen und kostengünstigen Mitteln so zu verbessern, daß bei jedem Betriebszustand ein optimales Überwachungsergebnis erreicht wird.

Die verfahrensmäßige Lösung dieser Aufgabe ist im Kennzeichen des Anspruchs 1 angegeben. Die vorrichtungsmäßige Lösung dieser Aufgabe ist im Kennzeichen des Anspruchs 6 angegeben.

Die mit den erfindungsgemäßen Maßnahmen erzielbaren Vorteile sind in erster Linie in der Vermeidung der eingangs geschilderten Nachteile zu sehen. So geben die erfindungsgemäßen Maßnahmen eine einfache Möglichkeit an die Hand, innerhalb von Betriebsphasen, in denen größere Flatterbewegungen der Bahn zu erwarten sind, durch Verwendung einer größeren Bandbreite Fehlimpulse zu vermeiden. Dennoch lassen sich in Betriebsphasen, in denen ein ruhiger Lauf der Bahn zu erwarten ist, eine geringe Trägheit und dementsprechend eine hohe Sicherheit gewährleisten.

Vorteilhaft kann die Bandbreite, bei deren Überschreiten ein Steuerimpuls abgegeben wird, stufenförmig, zweckmässig in Form einer Stufe, verändert werden. Dies ergibt eine besonders einfache Ausführung.

Eine weitere zweckmäßige Maßnahme kann darin bestehen, daß der eine Signalverarbeitungseinrichtung bildende Rechner so programmiert ist, daß zumindest der beim Eintreffen des Geschwindigkeitssignals vorhandene Abstand zwischen Bahn und Sensor gemessen und dieser Abstand als Mitte der nach Eintreffen des Geschwindigkeitssignals einstellbaren, vorzugsweise kleineren Bandbreite einstellbar ist. Diese Maßnahmen gewährleisten in vorteilhafter Weise eine Selbstjustage des Sensors. Auf Montagegenauigkeit kommt es daher nicht mehr in dem Maße an wie bisher. Ein weiterer Vorteil ist darin zu sehen, daß man infolge der genannten Selbstjustage auch bei Anordnungen mit mehreren möglichen Papierwegen mit nur einem Sensor für sämtliche Papierwege auskommt, da sich der Sensor auf den jeweils gewählten Weg selbst einstellt.

Weitere vorteilhafte Ausgestaltungen und zweckmäßige Fortbildungen der übergeordneten Maßnahmen sind in den übrigen Unteransprüchen angegeben.

Nachstehend wird ein Ausführungsbeispiel der Erfindung anhand der Zeichnung näher erläutert. Hierbei zeigen:
- Figur 1: eine schematische Ansicht einer Rollenrotationsdruckmaschine mit erfindungsgemäßer Überwachungseinrichtung zur Betätigung einer Bahnfangvorrichtung,
- Figur 2: ein Zeitdiagramm des Überwachungs- und Reflexionsstrahls und
- Figur 3: ein Zeitdiagramm der zulässigen Bandbreite über der Maschinengeschwindigkeit.

Die in Figur 1 durch ein Druckwerk 1 angedeutete Rollenrotationsdruckmaschine dient zum Bedrucken einer Papierbahn 2. In der Regel sind mehrere, hintereinander angeordnete Druckwerke vorgesehen, von denen in Figur 1 lediglich das letzte dargestellt ist. Im Anschluß an das letzte Druckwerk durchläuft die Papierbahn 2 einen Trockner 3.

Bei Anordnungen dieser Art besteht die Gefahr, daß sich die Papierbahn 2 im Falle eines Bahnrisses auf einen Druckwerkszylinder 4 aufwickelt, was zu einem Maschinenschaden führen kann. Aus diesem Grunde finden den Druckwerken 1 zugeordnete Bahnfangvorrichtungen 5 Verwendung, die mittels eines zugeordneten Bahnreißschalters 6 aktivierbar sind, wie in Figur 1 durch eine Signalleitung 7 angedeutet ist. In Figur 1 ist eine im Auslaufbereich des letzten Druckwerks 1 angeordnete Bahnfangvorrichtung 5 dargestellt. Der zugeordnete Bahnreißschalter 6 befindet sich im Bereich des Trocknereingangs.

Der Bahnreißschalter 6 enthält einen aus Sender 8 und Empfänger 9 bestehenden Sensor 10, der an eine Signalverarbeitungseinrichtung 11 angeschlossen ist, von der die Signalleitung 7 abgeht. Der als Hochfrequenzgenerator ausgebildete Sender 8 sendet einen auf die Bahn 2 gerichteten Überwachungsstrahl 12 aus, der von der Bahn 2 reflektiert wird. Der dadurch entstehende Reflexionsstrahl 13 wird vom Empfänger 9 aufgenommen. Bei den Strahlen 12, 13 kann es sich um Lichtstrahlen oder vorzugsweise um Ultraschallstrahlen handeln.

Zwischen dem Austritt des in Figur 2 mit einer durchgezogenen Linie angedeuteten Überwachungsstrahls 12 aus dem Sender 8 und der entsprechenden Ankunft des in Figur 2 gestrichelt angedeuteten Reflexionsstrahls 13 am Empfänger 9 liegt die in Figur 2 angedeutete Zeitdifferenz Δt. Aus dieser Zeitdifferenz und der Fortpflanzungsgeschwindigkeit, im Falle von Ultraschallstrahlen der Schallgeschwindigkeit, läßt sich der in Figur 1 bei d₁ angedeutete Abstand der Bahn 2 vom Sensor 10 ermitteln.

Die dafür maßgebende Formel lautet:$\frac{\text{Δt}}{\text{2}} \text{. c = d,}$
wobei
c die Fortpflanzungsgeschwindigkeit, d der Abstand und Δt die Zeitdifferenz sind. In diesem Zusammenhang ist zu berücksichtigen, daß die gegenseitige Neigung der beiden Strahlen 12, 13 in der Praxis wesentlich kleiner als in der vorliegenden, schematischen Darstellung ist.

Solange die gemessene Zeitdifferenz Δt und damit der hieraus ermittelte Abstand d innerhalb eines zugelassenen Bereichs liegen, bleibt die Fangvorrichtung 5 passiviert. Sobald der Betrag von Δt bzw. d nicht mehr in einem zugelassenen Bereich liegt, d.h. innerhalb des zugelassenen Bereichs keine Anwesenheit der Bahn 2 festgestellt wird, wird dies als Bahnriß gedeutet. In diesem Falle wird von der an den Sensor 10 angeschlossenen Signalverarbeitungseinrichtung 11 ein Steuerimpuls erzeugt, durch welchen die Bahnfangvorrichtung 5 aktiviert sowie der Maschinenantrieb der Druckmaschine abgeschaltet und diese abgebremst werden.

Die erforderliche Rechenoperation wird durch die Signalverarbeitungseinrichtung 11 ausgeführt. Zur Bildung der Signalverarbeitungseinrichtung 11 ist dementsprechend ein als Microprozessor ausgebildeter, programmierbarer Rechner vorgesehen. Dieser ist so programmiert, daß er ab einer bestimmten Geschwindigkeit der Bahn 2 von einem größeren, in Figur 1 bei B angedeuteten Bereich für die zulässige Lage der Bahn 2 und dementsprechend für den Abstand d auf einen in Figur 1 bei b angedeuteten, kleineren Bereich umschaltet. Die aus den Bereichen B bzw. b für die zulässige Lage der Bahn 2 sich ergebenden Bandbreiten für den Abstand d zwischen Bahn 2 und Sensor 10 sind in Figur 3 bei B′ bzw. b′ angedeutet. Gemessen wird, wie schon erwähnt, die Zeitdifferenz, aus der nach obiger Formel der Abstand ermittelt wird. Für die Zeitdifferenz gelten daher dieselben Bandbreiten.

Die Umschaltung von der größeren Bandbreite auf die kleinere kann, wie in Figur 3 anhand der Stufe S erkennbar ist, bei einer Rollenrotationsdruckmaschine hier vorliegender Art erfolgen, wenn die Bahn 2 etwa 10% ihrer vorgesehenen Endgeschwindigkeit erreicht hat. Der die Signalverarbeitungseinrichtung 11 bildende Rechner ist dementsprechend mit einem Eingang 11a für ein Bahngeschwindigkeitssignal versehen. An diesem Eingang liegt hier eine von einem Geschwindigkeitsfühler 14 kommende Signalleitung 15. Sobald die Maschine und dementsprechend die Bahn 2 die vorgegebene Geschwindigkeit erreichen, erhält der die Signalverarbeitungseinrichtung 11 bildende Rechner über die Signalleitung 15 einen Impuls, der die erwähnte Umstellung von B auf b auslöst.

Hierdurch ist sichergestellt, daß, wie in Figur 3 angedeutet ist, unterhalb einer vorgegebenen Bahngeschwindigkeit v₁, hier in Form von 10% der Endgeschwindigkeit, eine große Bandbreite B′ für den Abstand d wirksam ist, innerhalb welcher die Bahn 2 flattern kann, ohne daß dies zu einer Aktivierung der Fangvorrichtung 5 führt. Diese große Bandbreite B′ ist hier größer als die beim Einzug der Bahn 2 bzw. beim Anfahren der Maschine zu erwartenden Ausschläge der Bahn 2. Ab der vorgesehenen Geschwindigkeit v₁ ist die kleinere Bandbreite b′ wirksam, innerhalb der die Bahn 2 bei höheren Bahngeschwindigkeiten flattern kann. In diesem Zusammenhang ist davon auszugehen, daß bei einer Rollenrotationsdruckmaschine hier vorliegender Art die Bahn 2 bei hohen Geschwindigkeiten ruhiger läuft als im unteren Geschwindigkeitsbereich. Infolge der verkleinerten Bandbreite b′ im oberen Geschwindigkeitsbereich ergibt sich jedoch eine kurze Totzeit zwischen dem Auftreten eines Bahnrisses und dem Ansprechen der Fangvorrichtung 5.

Die Montage des Sensors 10 erfolgt so, daß die theoretische Transportebene der Bahn 2 etwa in der Mitte der größeren Bandbreite B′ liegt. Durch Montageungenauigkeiten können sich jedoch Abweichungen ergeben, was im Bereich der größeren Bandbreite B jedoch keine nennenswerte Rolle spielt, wie in Figur 3 durch die zu der durch eine strichpunktierte Linie angedeuteten Bahnebene unsymmetrische Lage der größeren Bandbreite B′ angedeutet ist. Im Bereich der kleineren Bandbreite b′ werden diese Ungenauigkeiten ausgeschlossen. Hierzu ist der die Signalverarbeitungseinrichtung 11 bildende Rechner so programmiert, daß er den beim Empfang des obenerwähnten Geschwindigkeitssignals gemessenen Abstand d₁ zwischen Bahn 2 und Sensor 10 als Mitte der kleineren Bandbreite b′ nimmt, so daß diese, wie aus Figur 3 ersichtlich ist, symmetrisch zu der durch eine strichpunktierte Linie angedeuteten Bahnebene liegt. Hierbei findet dementsprechend eine von der Sensormontage unabhängige Selbstjustage statt. Dasselbe gilt für den Fall, daß in der Maschine für den Weg der Bahn 2 mehrere Möglichkeiten bestehen, wie das beispielsweise in Falzapparaten vielfach der Fall ist. Auch in Fällen dieser Art justiert sich der Sensor 10 selbst auf den jeweils gewählten Weg der Bahn 2 ein.

## Patentansprüche

1. Verfahren zur Überwachung einer Bahn in einer eine Bahn verarbeitenden Maschine, insbesondere in einer Druckmaschine, bei dem die Bahn mit einem Überwachungsstrahl beaufschlagt wird, dessen Reflexion empfangen wird und bei dem der Abstand zwischen Aussendung des Überwachungsstrahls und Empfang des Reflexionsstrahls gemessen und im Falle eines eine vorgegebene Bandbreite überschreitenden Abstands ein Steuerimpuls erzeugt werden, **dadurch gekennzeichnet,** **daß** die Bandbreite, bei deren Überschreiten ein Steuerimpuls abgegeben wird, von der Bahngeschwindigkeit abhängig ist.

2. Verfahren nach Anspruch 1, **dadurch gekennzeichnet**, **daß** die Bandbreite, bei deren Überschreiten ein Steuerimpuls abgegeben wird, mit Zunahme der Bahngeschwindigkeit verkleinert wird.

3. Verfahren nach einem der vorhergehenden Ansprüche, **dadurch gekennzeichnet, daß** die Bandbreite, bei deren Überschreiten ein Steuerimpuls abgegeben wird, stufenartig, vorzugsweise in Form einer Stufe, verändert wird.

4. Verfahren nach Anspruch 3, **dadurch gekennzeichnet,** **daß** die Bandbreite, bei deren Überschreiten ein Steuerimpuls abgegeben wird, beim Überschreiten einer vorgegebenen Bahngeschwindigkeit, vorzugsweise 10% der Endgeschwindigkeit, verkleinert wird.

5. Verfahren nach einem der vorhergehenden Ansprüche, **dadurch gekennzeichnet, daß** der beim Übergang von der größeren Bandbreite (B) auf die kleinere Bandbreite (b) gemessene Abstand (d) zwischen Bahn (2) und Sensor (10) festgehalten und als Mittelwert für die kleinere Bandbreite (b) verwendet wird.

6. Vorrichtung zur Durchführung des Verfahrens nach einem der vorhergehenden Ansprüche mit wenigstens einem im Bereich des Wegs der Bahn (2) angeordneten Sensor (10), der einen Sender (8) für einen auf die Bahn (2) gerichteten Überwachungsstrahl (12) und einen Empfänger (9) für einen von der Bahn (2) zurückkommenden Reflexionsstrahl (13) aufweist und der an eine Signalverarbeitungseinrichtung (11) angeschlossen ist, mittels welcher der Abstand zwischen Aussendung des Überwachungsstrahls (12) und Empfang des Reflexionsstrahls (13) meßbar und im Falle eines eine vorgegebene Bandbreite überschreitenden Abstands ein Steuerimpuls erzeugbar sind, **dadurch gekennzeichnet, daß** die Signalverarbeitungseinrichtung (11) als mit einem Eingang für ein Bahngeschwindigkeitssignal versehener Rechner ausgebildet ist, der so programmiert ist, daß vor dem Eintreffen des Geschwindigkeitssignals eine andere, vorzugsweise größere Bandbreite (B) eingestellt ist, als nach dem Eintreffen des Geschwindigkeitssignals.

7. Vorrichtung nach Anspruch 6, **dadurch gekennzeichnet,** **daß** der die Signalverarbeitungseinrichtung (11) bildende Rechner so programmiert ist, daß zumindest der beim Eintreffen des Geschwindigkeitssignals vorhandene Abstand zwischen Bahn (2) und Sensor (10) gemessen und dieser Abstand als Mitte der nach Eintreffen des Geschwindigkeitssignals einstellbaren, kleineren Bandbreite (b) einstellbar ist.

8. Vorrichtung nach Anspruch 6 oder 7, **dadurch gekennzeichnet,** **daß** jeder Sensor (10) einen Ultraschall-Sender (8) und Ultraschall-Empfänger (9) aufweist.

9. Vorrichtung nach einem der vorgehenden Ansprüche 6 bis 8, **dadurch gekennzeichnet, daß** mittels der Signalverarbeitungseinrichtung (11) der Maschinenantrieb abschaltbar und/oder eine Bahnfangvorrichtung (5) und/oder Bahntrennvorrichtung aktivierbar sind.

## Claims

1. A method of monitoring a web in a machine processing such web and more particularly in a printing press, in the case of which a monitoring beam is directed onto the web and the reflected beam is received and in the case of which the distance between the emission of the monitoring beam and the reception of the reflected beam is measured and in the case of a distance exceeding a predetermined band width a control pulse is produced, characterized in that the band width, which is to be exceeded for a control pulse to be produced, is dependent on the web speed.

2. The method as claimed in claim 1, characterized in that the band width, which is to be exceeded for a control pulse to be produced, is reduced with an increase in the band speed.

3. The method as claimed in any one of the preceding claims, characterized in that the band width, which is to be exceeded for a control pulse to be produced, is changed in a stepped manner and preferably in the form of one step.

4. The method as claimed in claim 3, characterized in that the band width, which is to be exceeded for a control pulse to be produced, is reduced on exceeding a predetermined band speed which is preferably 10 % of the final speed.

5. The method as claimed in any one of the preceding claims, characterized in that the distance (d) measured on the transition from the greater band width (B) to the smaller band width (b) between the web (2) and the sensor (10) is stored and is utilized as a mean value for the smaller band width (b).

6. An apparatus for the performance of the method as claimed in any one of the preceding claims comprising at least one sensor (10) arranged adjacent to the path of the web (2) and which possesses a transmitter (8) for a monitoring beam (12) directed onto the web (2) and a receiver (9) for a reflected beam (13) coming from the web (2) and which is connected with a signal processing device (11), by means of which the distance between the transmission of the monitoring beam (12) and the reception of the reflected beam (13) is able to be measured and in the case of a distance in excess of a predetermined band width being present a control pulse is produced, characterized in that the signal processing device (11) is designed in the form of a computer provided with one input for the web speed signal and being so programmed that prior to the arrival of the speed signal another band width (B) is set which is preferably greater than after the arrival of the speed signal.

7. The apparatus as claimed in claim 6, characterized in that the computer constituting the signal processing device (11) is so programmed that at least the distance, present on arrival of the speed signal between the web (2) and the sensor (10) is measured and this distance is set as the mid point of the smaller band width (b) able to be set after the arrival of the speed signal.

8. The apparatus as claimed in claim 6 or in claim 7, characterized in that each sensor (10) possesses an ultrasonic transmitter (8) and an ultrasonic receiver (9).

9. The apparatus as claimed in any one of the claims 6 through 8, characterized in that by means of the signal processing device (11) the machine drive is able to be turned off and/or a web catching device (5) and/or web severing device is able to be put into operation.

## Revendications

1. Procédé pour surveiller une feuille continue dans une machine de traitement d'une feuille continue, notamment dans une machine d'impression, dans lequel la feuille continue est sollicitée par un rayon de controle dont la reflexion est reçue ; et dans lequel la distance comprise entre l'émission du rayon de controle et la reception du rayon réfléchi est mesurée, et une impulsion de commande est engendrée dans le cas d'une distance excédant une largeur de bande passante préétablie,caractérisé par le fait que la largeur de bande passante, lors du dépassement de laquelle une impulsion de commande est délivrée, depend de la vitesse de la feuille continue.

2. Procédé selon la revendication 1, caractérisé par le fait que la largeur de bande passante, lors du dépassement de laquelle une impulsion de commande est délivrée, est diminuée lorsque la vitesse de la feuille continue augmente.

3. Procédé selon l'une des revendications précédentes, caractérisé par le fait que la largeur de bande passante, lors du dépassement de laquelle une impulsion de commande est délivrée, est modifiée de manière échelonnée, de préférence sous la forme d'un gradin.

4. Procédé selon la revendication 3, caractérisé par le fait que la largeur de bande passante, lors du dépassement de laquelle une impulsion de commande est délivrée, est diminuée lors du dépassement d'une vitesse préétablie de la feuille continue, de préférence à 10 % de la vitesse finale.

5. Procédé selon l'une des revendications précédentes, caractérisé par le fait que la distance (d) entre la feuille continue (2) et un capteur (10), mesurée lors du passage de la largeur de bande passante supérieure (B) à la largeur de bande passante inférieure (b), est retenue et est utilisée en tant que valeur moyenne pour la largeur de bande passante inférieure (b).

6. Appareil pour la mise en oeuvre du procédé selon l'une des revendications précédentes, comportant au moins un capteur (10) qui est disposé au voisinage de la trajectoire de la feuille continue (2), comprend un émetteur (8) conçu pour un rayon de contrôle (12) dirigé vers la feuille continue (2) et un récepteur (9) destiné à un rayon réfléchi (13) renvoyé par la feuille continue (2), et est raccordé à un dispositif (11) de traitement de signaux, au moyen duquel la distance comprise entre l'émission du rayon de controle (12) et la reception du rayon réfléchi (13) peut être mesurée, et une impulsion de commande peut être engendrée dans le cas d'une distance excédant une largeur de bande passante préétablie, caractérisé par le fait que le dispositif (11) de traitement de signaux est réalisé sous la forme d'un calculateur pourvu d'une entrée pour un signal de vitesse de la feuille continue, et programmé de telle sorte que soit réglée, avant l'arrivée du signal de vitesse, une largeur de bande passante autre, de préférence plus grande (B) qu'après l'arrivée du signal de vitesse.

7. Appareil selon la revendication 6, caractérisé par le fait que le calculateur formant le dispositif (11) de traitement de signaux est programmé de telle sorte que soit au moins mesurée la distance comprise entre la feuille continue (2) et le capteur (10),présente lors de l'arrivée du signal de vitesse, et que cette distance puisse êtreajustée en tant que centre de la largeur de bande passante inférieure (b), réglable après l'arrivée du signal de vitesse.

8. Appareil selon la revendication 6 ou 7, caractérisé par le fait que chaque capteur (10) comprend un émetteur ultrasonique (8) et un récepteur ultrasonique (9).

9. Appareil selon l'une des revendications précédentes 6 à 8, caractérisé par le fait que le dispositif (11) de traitement de signaux permet une mise hors fonction de l'entraînement de la machine, et/ou l'activation d'un dispositif (5) de capture de la feuille continue et/ou d'un dispositif de sectionnement de la feuille continue.
